# FASCICULE DE BREVET EUROPEEN

(11) **EP 2 786 214 B1**
(45) Date de publication et mention de la délivrance du brevet: **03.07.2019**
(21) Numéro de dépôt: 12794960.0
(22) Date de dépôt: 30.11.2012
(51) Int. Cl.: G04B 18/08, G04B 13/02, G04B 17/28

(54) **PIECE D'HORLOGERIE**
UHRENTEIL
TIMEPIECE PART

(30) Priorité: 02.12.2011 CH 19182011; 04.05.2012 CH 6242012
(43) Date de publication de la demande: 08.10.2014
(73) Titulaire: LVMH Swiss Manufactures SA, 2300 La Chaux-de-Fonds (CH)
(72) Inventeur: CORTHESY, Yves, CH-2300 La Chaux-de-Fonds (CH)
(74) Mandataire: Bovard SA Neuchâtel
(86) Numéro de dépôt international: PCT/EP2012/074082
(87) Numéro de publication internationale: WO 2013/079657

(56) Documents cités:
- WO-A2-2009/026735
- GOOD R: "DAS ERSTE >>DOPPEL-TOURBILLON<<", ALTE UHREN, CALLWEY, MUENCHEN, DE, vol. 2, no. 4, 1 janvier 1979 (1979-01-01) , pages 245-252, XP008030140, ISSN: 0343-7140

## Description

### Domaine technique

La présente invention se rapporte au domaine de l'horlogerie mécanique. Elle concerne, plus particulièrement, une pièce d'horlogerie comportant un système de correction d'assiette de l'échappement, visant à réduire l'influence des variations d'orientation de ladite pièce d'horlogerie, sur sa marche. Elle comprend un bâti portant une source d'énergie, une cage comprenant un premier système de pivotement autour d'un premier axe, au moyen duquel un support est monté pivotant à l'intérieur de ladite cage, le premier système de pivotement comprenant deux arbres coaxiaux. Un échappement est en outre agencé sur le support.

La cage comporte un deuxième système de pivotement autour d'un deuxième axe sensiblement perpendiculaire au premier, au moyen duquel la cage est montée pivotante en référence au bâti. Le deuxième système de pivotement comprend deux arbres, coaxiaux. Un arbre du premier système de pivotement porte une roue formant une première chaine cinématique avec une roue portée par un arbre du deuxième système de pivotement.

### Etat de la technique

Une pièce d'horlogerie telle que mentionnée ci-dessus est notamment connue par la demande WO2009/026735. Un mode de réalisation est proposé à la figure 1. Plus précisément, ce document divulgue une pièce d'horlogerie comprenant au moins deux supports articulés, un premier 10 étant articulé en référence au bâti selon un premier axe, le deuxième 12 étant articulé en référence au premier support selon un deuxième axe orthogonal au premier. L'échappement 14 est monté sur le deuxième support et, grâce à l'articulation, peut conserver une orientation sensiblement stable, de préférence sensiblement horizontale, indépendamment de la position du bâti. Par orientation horizontale, on définit que les plans des mobiles sont horizontaux, les axes de ces mobiles sont verticaux.

La pièce d'horlogerie comprend un premier train d'engrenages de transmission 16, relié cinématiquement à une source d'énergie et amenant cette énergie à l'échappement 14, et un deuxième train d'engrenages de référence 18, relié à élément fixe du bâti. Les deux trains d'engrenages sont agencés en parallèle, de sorte que toute rotation entre les supports et le bâti ou entre les supports eux-mêmes, se traduit par une rotation identique des trains d'engrenages de transmission et de référence.

La pièce d'horlogerie comprend encore un système d'inverseur 20 permettant de faire que, les derniers mobiles des trains d'engrenages de transmission et de référence tournent dans des sens opposés. Enfin, un dispositif de correction différentiel 22 permet d'annuler tous les mouvements des supports pour n'amener à l'échappement que l'énergie issue de la source d'énergie. En effet, le train d'engrenages de transmission 16 amène à une première entrée du dispositif de correction différentiel, un mouvement correspondant à la rotation des supports (R) et à la rotation induite par le couple de la source d'énergie (E). Le train d'engrenages de référence 18 transmet également un mouvement correspondant à la rotation des supports (R), au système d'inverseur 20, ce dernier transmettant donc un mouvement inverse (-R) à une deuxième entrée du dispositif de correction différentiel. Ce dernier est agencé de manière à effectuer la moyenne algébrique de la première entrée et de la deuxième entrée (soit (R-R+E)/2), de sorte que, à sa sortie, ne reste qu'une rotation induite par le couple de la source d'énergie.

Ainsi, les supports portent les deux trains d'engrenages, respectivement de transmission 16 et de référence 18, un système d'inverseur 20 et un dispositif de correction différentiel 22, en plus du système d'échappement. La présente invention a pour but de réduire le nombre de pièces portées par les supports et de réduire le volume occupé par ces derniers.

### Divulgation de l'invention

De façon plus précise, l'invention concerne une pièce d'horlogerie telle que définie à la revendication 1, comportant :
- un bâti portant une source d'énergie,
- une cage comprenant :
   - un premier système de pivotement autour d'un premier axe, au moyen duquel un support est monté pivotant à l'intérieur de la cage, le premier système de pivotement comprenant des premier et second arbres coaxiaux, et
   - un deuxième système de pivotement autour d'un deuxième axe sensiblement perpendiculaire au premier, au moyen duquel la cage est montée pivotante en référence au bâti, le deuxième système de pivotement comprenant des premier et second arbres coaxiaux,
- un échappement agencé sur ledit support et dont les mobiles sont agencés mobiles en rotation autour d'un axe commun,
- une première chaine cinématique comprenant :
   - une première roue portée par le premier arbre du premier système de pivotement,
   - une seconde roue portée par le premier arbre du second système de pivotement, et
- une seconde chaine cinématique comprenant :
   - une première roue portée par le second arbre du premier système de pivotement,
   - une seconde roue portée par le premier ou le second arbre du second système de pivotement.

Dans la pièce d'horlogerie selon l'invention, une des roues portée par le second système de pivotement est reliée cinématiquement à la source d'énergie, et l'autre roue portée par ce système de pivotement est fixe par rapport au bâti. De plus, les deux roues portées par le premier système de pivotement sont reliées cinématiquement avec un mobile d'entrée d'un différentiel agencé pour transmettre par un mobile de sortie la moyenne des rotations reçues à ses entrées, ledit mobile de sortie étant relié cinématiquement à l'échappement et les mobiles d'entrée et de sortie du différentiel étant disposés mobiles autour d'un axe de rotation parallèle à l'axe de rotation des mobiles d'échappement.

### Brève description des dessins

D'autres détails de l'invention apparaîtront plus clairement à la lecture de la description qui suit, faite en référence aux figures suivantes :
- la figure 1 illustre une pièce d'horlogerie selon l'état de la technique,
- la figure 2 représente une vue en trois dimensions d'une pièce d'horlogerie selon l'invention,
- les figures 3 et 4 sont des vues en coupe selon les deux axes des systèmes de rotation, d'une pièce d'horlogerie selon l'invention, et
- la figure 5 propose une vue en trois dimension d'une variante de l'invention.

### Mode(s) de réalisation de l'invention

On n'a représenté sur les figures que les éléments qui se rapportent à l'invention. L'homme du métier saura adapter l'enseignement technique fourni par la présente description à un mouvement horloger comportant un bâti, une source d'énergie et un rouage de finissage et une minuterie pour, respectivement, amener l'énergie à un échappement et afficher une information horaire.

On peut donc voir, sur les figures, une cage 50 qui est avantageusement définie par une armature sensiblement annulaire afin de limiter le volume qu'elle occupe dans ses mouvements, comme on le verra par la suite.

Cette cage 50 comprend un premier système de pivotement 52 autour d'un premier axe A-A, plus particulièrement visible sur la figure 3. Ce premier système de pivotement 52 comprend deux arbres 54a et 54b, disposés coaxialement selon l'axe A-A. Le terme de arbre n'est pas limitatif et doit s'entendre dans un sens fonctionnel, c'est-à-dire qu'on pourrait envisager une construction dans laquelle les arbres sont définis par deux parties d'un arbre, sur lequel pivotent les éléments qui vont maintenant être décrits.

Ci-après, un indice a se rapporte à un élément du arbre 54a et un indice b se rapporte à un élément du arbre 54b. Chaque arbre 54a et 54b comprend une tige 58a et 58b pivotant sur deux paliers 60a et 60b disposés aux extrémités d'un tube 62a et 62b. Ces derniers sont fixés sur un support 64 qui sera décrit plus en détails ci-après. Chaque tube 62a ou 62b reçoit, sur son pourtour extérieur, un roulement, par exemple à billes, dont une bague intérieure 68a, 68b est fixée sur le tube 62a, 62b et dont la bague extérieure 70a, 70b est disposée dans une ouverture 72a, 72b de la cage 50. Une rondelle 74a, 74b ferme le roulement. Ce premier système de pivotement 52 permet de faire pivoter le support 64 à l'intérieur de la cage 50.

En outre, chaque tige 58a, 58b reçoit, à une extrémité distale en référence au centre de la cage 50, une roue 76a, 76b, et à une deuxième extrémité proximale en référence au centre de la cage 50, un pignon 78a, 78b.

Comme le montre plus particulièrement la figure 4, la cage 50 comporte également un deuxième système de pivotement 152 autour d'un deuxième axe B-B, sensiblement perpendiculaire au premier axe A-A. Ce deuxième système de pivotement comprend deux arbres 154a et 154b, disposés coaxialement selon l'axe B-B. La construction des arbres du deuxième système de pivotement est similaire à celle décrite ci-dessus. Les éléments du deuxième système de pivotement sont désignés par des numéros de référence reprenant les numéros de référence du premier système de pivotement, précédés d'un 1.

Chaque arbre 154a, 154b comprend une tige 158a, 158b pivotant sur deux paliers 160a, 160b disposés aux extrémités d'un tube 162a, 162b, fixé dans une ouverture 172a, 172b de la cage 50. Chaque tube 162a, 162b reçoit, sur son pourtour extérieur, un roulement, par exemple à billes, dont une bague intérieure 168a, 168b, est fixée sur le tube 162a, 162b, et dont la bague extérieure 170a, 170b est disposée dans un logement du bâti, non représenté. Une rondelle 174a, 174b ferme le roulement. Ce deuxième système de pivotement permet de faire pivoter la cage 50 en référence au bâti.

En outre, chaque tige 158a, 158b reçoit, à une extrémité proximale en référence au centre de la cage 50, une roue 176a, 176b. Nous reviendrons plus loin sur l'extrémité distale des tiges 158a et 158b.

Chaque roue 76a, 76b du premier système de pivotement 52 forme une chaine cinématique avec une roue 176a, 176b du deuxième système de pivotement. On a ainsi une première chaine cinématique entre les roues 76a et 176a de deux arbres 54a et 154a, respectivement des premier et deuxième systèmes de pivotement, et une deuxième chaine cinématique entre les autres roues 76b et 176b des deux autres arbres 54b et 154b.

De manière avantageuse, ces liaisons cinématiques sont réalisées respectivement par un renvoi 80a, 80b monté sur la cage 50. Le renvoi 80a, 80b est disposé sensiblement à 45° en référence aux roues avec lesquelles il engrène. Une telle disposition permet que seul ce renvoi 80a, 80b comporte une denture de type conique, alors que les roues 76a, 176a, respectivement 76b, 176b présentent des dentures droites. Toutes ces roues sont planes. Une telle réalisation est particulièrement intéressante, comparativement à la configuration des engrènements entre les roues des chaines de transmission et de référence de la pièce d'horlogerie de l'état de la technique proposée à la figure 1.

De préférence, les rapports d'entraînement de la première chaîne cinématique et de la deuxième chaîne cinématique sont identiques, de manière à ce que les roues 76a et 76b portées par les deux arbres 54a et 54b du premier système de pivotement 52 soient entraînées à la même vitesse par les déplacements du support 64. Dans une configuration avantageuse, les roues 76a, 76b, 176a et 176b des systèmes de pivotement 52a et 52b et les renvois 80a et 80b, comportent le même nombre de dents. Ils sont en outre de même diamètre. De par cette configuration, la roue 76a et le pignon 78a d'un premier arbre 54a du premier système de pivotement 52 font face à ceux 76b et 78b de l'autre arbre 54b de ce système de pivotement. Vu depuis le centre de la cage 50, les pignons 78a et 78b sont ainsi entraînés dans des sens de rotation opposés, à la même vitesse absolue, sans toutefois être liés cinématiquement l'un à l'autre par un train d'engrenage.

Ainsi, les rotations relatives du support 64 selon l'axe A-A en référence à la cage 50 et les rotations relatives de la cage 50 en référence au bâti, selon l'axe B-B, sont toutes transmises aux pignons 78a et 78b, soit directement, soit au travers des chaînes cinématiques.

Chacun de ces pignons 78a et 78b engrène avec une entrée d'un différentiel 200, dont les axes de rotation des mobiles sont parallèles à celui des mobiles de l'échappement. Autrement dit, grâce aux systèmes de pivotement 52 et 152, le différentiel 200 est destiné à avoir une orientation sensiblement constante, typiquement selon un axe sensiblement vertical. Plus particulièrement, le pignon 78a engrène avec une première planche 202a munie d'une denture en chant. Cette première planche 202a est solidaire d'une première roue solaire 204a engrenant avec un premier satellite 206a monté pivotant sur un porte-satellites 208. Ce dernier est coaxial à la première roue solaire 204a et est susceptible de pivoter en référence aux autres éléments du différentiel. Le porte-satellites 208 est doté d'une denture et définit la sortie du différentiel.

Parallèlement, le pignon 78b engrène avec une deuxième planche 202b munie d'une denture en chant. Cette deuxième planche 202b est solidaire d'une deuxième roue solaire 204b engrenant avec un deuxième satellite 206b monté pivotant sur le porte-satellites 208. Le deuxième satellite 206b est également agencé pour engrener avec le premier satellite 206a.

Une telle configuration de différentiel 200 permet à la roue de sortie, c'est-à-dire au porte-satellites 208, de transmettre la moyenne des rotations reçues à ses entrées. Vu les sens de rotation des pignons 78a et 78b expliqués ci-dessus, la première planche 202a et la deuxième planche 202b tournent dans des sens différents. Les rapports entre les pignons 78a, 78b et les planches 202a et 202b sont calculés pour que les planches tournent à la même vitesse absolue. Ainsi, à la sortie du différentiel 200, les rotations dues aux mouvements du support 64 s'annulent, sans avoir recours à un inverseur spécifique, la construction proposée selon l'invention produisant directement deux rotations opposées aux entrées du différentiel 200.

On pourra relever que la configuration proposée permet une grande compacité du différentiel. Grâce à sa configuration, il peut être aisément logé dans une cavité du support 64. Ces gains de place offrent la possibilité d'améliorer les pivotements des éléments du différentiel 200. En effet, si la première planche 202a dont l'axe correspondant est situé au centre du différentiel, pivote sur des paliers 210, la deuxième planche 202b et le porte-satellites 208 sont pivotés sur des roulements, respectivement 212 et 214, par exemple à billes, fixés dans des ouvertures ad-hoc du support 64.

L'axe 209a de la première planche 202a est ainsi monté pivotant entre deux paliers 210, typiquement formé par des pierres. L'une est chassée dans un pont 216 porté par le support 64 et l'autre est chassée dans un tube 218, également fixé sur le support 64, typiquement par une vis 220 insérée dans le tube.

La deuxième planche 202b est solidaire d'un moyeu 222, comprenant une ouverture centrale, traversée par l'axe 209b de la deuxième planche. L'axe 209b de la deuxième planche est ajusté dans cette ouverture centrale et est traversé librement par l'axe 209a de la première planche. L'axe 209b de la deuxième planche présente une collerette 224 qui définit une gorge avec un flanc du moyeu 222. Une bague intérieure 226 du roulement à billes 212 est ajustée dans la gorge, tandis qu'une bague extérieure 228 de ce roulement est fixée sur un pont supplémentaire 230 du support 64. La deuxième planche 202b est ainsi guidée en rotation depuis l'extérieur de son axe 209b. La deuxième entrée du différentiel est ainsi pivotée directement sur le support 64.

Par ailleurs, le porte-satellites 208 est doté d'une ouverture centrale, à l'intérieur de laquelle est fixée une bague externe 232 du roulement 214. Une bague interne 234 est disposée dans une gorge définie par le support 64 et une collerette 236 que comporte le tube 218. Le porte-satellites 208 est ainsi pivoté directement sur le support 64. Le roulement 214 est légèrement surélevé par rapport au fond de la cavité du support 64, afin que le porte-satellites 208 ne frotte pas sur lui. Une telle construction du différentiel permet d'améliorer les conditions de travail des différents éléments. Le rendement obtenu est très bon.

L'une des roues portées par l'un des arbres est reliée cinématiquement à la source d'énergie. Dans l'exemple proposé, c'est un pignon 178a situé à l'extrémité distale de la tige 158a du deuxième système de pivotement qui est en prise avec le rouage de finissage et qui permet donc d'amener le couple de la source d'énergie à l'une des entrées (en l'occurrence à la première planche 202a) du différentiel 200. L'autre entrée du différentiel 200 ne reçoit pas le couple venant de la source d'énergie. Etant donné que, comme mentionné ci-dessus, le différentiel 200 fait la moyenne des rotations reçues à ces entrées et que les rotations dues au mouvement du support 64 s'annulent, la sortie du différentiel 200, c'est-à-dire le porte-satellites 208 ne transmet donc qu'une rotation induite par le couple fourni par la source d'énergie.

Le porte-satellites 208 est relié cinématiquement à l'échappement, comme on peut particulièrement le voir sur la figure 4, au moyen d'une tige 240, munie d'une part d'un pignon d'échappement 242 engrenant avec le porte-satellites 208 et recevant, d'autre part, la roue d'échappement 244. La tige 240 traverse le support 64, de sorte que l'organe réglant 246 et l'ancre 248 sont situés du côté supérieur, du pont et sont situés à la périphérie de la cage de manière à être visibles par un utilisateur. Pour améliorer la compacité du système, l'échappement est de type à angle, c'est-à-dire que les axes de l'organe réglant 246, de l'ancre et de la roue d'échappement, ne sont pas alignés. Cela permet de rapprocher l'axe de l'organe réglant et celui de la roue d'échappement.

On pourra encore relever que le arbre 154b, c'est-à-dire le arbre du deuxième système de pivotement opposé à celui qui est connecté à la source d'énergie, comporte un système de blocage en référence au bâti. Un carré ou un bloqueur 250 peut être fixé sur la tige, lui-même étant bloqué en rotation dans le bâti. Les rotations du support 64 sont ainsi bien transmises au différentiel.

Pour aider le maintien horizontal de l'échappement, le support 64 peut être avantageusement lesté. Il définit un balourd situé à un niveau inférieur par rapport aux axes des systèmes de pivotement, participant à l'orientation du support 64 et de la cage 50. On notera que le système permet plus généralement de conserver une orientation constante de l'échappement, indépendamment de la position du bâti, cette orientation pouvant ne pas être horizontale.

Ainsi, la pièce d'horlogerie qui vient d'être décrite permet, par rapport à l'état de la technique, une optimisation de la construction. Non seulement, les différents mouvements de rotation liés aux déplacements du support 64, sont annulés sans avoir recours à un système d'inverseur, mais, en plus, la construction est simplifiée et améliorée, permettant de réduire le dimensionnement de la cage 50. Ceci est notamment dû à la combinaison de plusieurs paramètres.

La disposition du différentiel 200 selon un axe parallèle aux axes des mobiles de l'échappement permet de réduire le diamètre de la cage 50. En effet, on pourra constater sur la figure 1, que l'axe du différentiel était préalablement perpendiculaire aux axes des mobiles de l'échappement.

Par ailleurs, le recours à un échappement à angle a également un effet positif. Cette disposition est rendue possible par le fait que le pont présente une surface de travail dont la taille et l'espace libre permet de positionner de manière relativement simple les pointages des éléments de l'assortiment.

De plus, la construction de la cage 50 et de ses moyens de pivotement, est également un facteur d'amélioration. En effet, les pivotements selon les deux axes A-A et B-B se font au moyen d'une seule cage 50. Le premier système de pivotement 52 sert d'interface entre la cage 50 et le support 64. Il est disposé du côté de l'intérieur de la cage 50. Le deuxième système de pivotement sert d'interface entre la cage 50 et le bâti. Il est disposé du côté de l'extérieur de la cage 50. La cage 50 comporte donc deux paires d'ouvertures 72a, 72b et 172a, 172b, chaque paire étant respectivement situées sur l'un des axes A-A et B-B. Pour l'axe A-A, les ouvertures 72a, 72b sont solidaires des bagues extérieures 70a, 70b des roulements, tandis que pour l'axe B-B, les ouvertures 172a, 172b sont solidaires des bagues intérieures 168a, 168b des roulements.

La figure 5 propose une variante d'une pièce d'horlogerie selon l'invention. Pour faciliter la compréhension du lecteur et la comparaison entre les deux variantes, les éléments identiques ou analogues reprennent les mêmes numéros de référence. Les roues 76a et 76b portées respectivement par le arbre 54a et par le arbre 54b du premier système de pivotement, sont respectivement reliées à une première entrée et à une deuxième entrée d'un différentiel 200, de manière identique à ce qui a été décrit ci-dessus.

A l'instar de la première variante, la roue 76a forme une première chaine cinématique avec une première roue 176a portée par un premier arbre 154a du deuxième système de pivotement 152. Dans le mode de réalisation proposé, la roue 176a est reliée à la source d'énergie, comme on le détaillera ci-après.

La roue 76b forme une deuxième chaine cinématique avec une deuxième roue 176b, dans ce cas, coaxiale au premier arbre 154a du deuxième système de pivotement 152. Dans le mode de réalisation proposé, la roue 176b est fixe en référence au bâti. Autrement dit, les deux roues 176a et 176b sont disposées coaxialement sur le premier arbre 154a mais sont montées libres en rotation l'une en référence à l'autre et par rapport à la cage 50, la roue 176b étant fixe en référence au bâti.

On retrouve ainsi, sur le premier arbre 154a, un pignon 178a relié cinématiquement à la source d'énergie et solidaire en rotation de la roue 176a. On notera que l'on pourrait inverser les fonctions des roues 176a et 176b et avoir la roue 176b reliée cinématiquement à la source d'énergie et la roue 176a fixe en référence au bâti. Dans ce mode de réalisation, le deuxième arbre 154b est un simple système de pivotement de la cage 50 en référence au bâti.

Dans l'exemple proposé à la figure 5 et de manière non limitative, les roues 176a et 176b sont disposées de part et d'autre de la paroi de la cage 50. Selon une configuration similaire à ce qui été décrit ci-dessus, la roue 176a engrène avec un renvoi 80a, en prise avec la roue 76a, tandis que la roue 176b engrène avec un renvoi 80b, en prise avec la roue 76b. Le cas échéant, la cage 50 est aménagée de manière à laisser libre l'engrenage des mobiles des chaines cinématiques. Cela rend cette variante un peu moins compacte que la première. On relèvera encore que, dans l'exemple proposé, les roues 176a et 176b présentent des dimensions différentes. Toutefois, de préférence, les rapports d'entraînement des roues 76a et 76b portées par les deux arbres du premier système de pivotement 52 sont identiques de manière à ce qu'elles soient entraînées à la même vitesse absolue par les déplacements du support 64. Il est également possible de prévoir que les roues 76a, 76b et 176a, 176b du premier système de pivotement 52 et du deuxième système de pivotement 152 et les renvois 80a, 80b comportent le même nombre de dents.

Dans les deux variantes ci-dessus, on pourrait prévoir que les roues 76a et 76b ne soient pas entraînées à la même vitesse, en adaptant les rapports d'engrenage au niveau du différentiel, c'est-à-dire en ayant des rapports d'engrenage différents entre la première entrée et la sortie, d'une part, et entre la seconde entrée et la sortie d'autre part, afin que les déplacements de la cage soient bien compensés par le différentiel.

Ainsi est proposée une pièce d'horlogerie dont la marche est affranchie de l'influence de ses variations d'orientation, dont la construction est améliorée par rapport à l'état de la technique. On peut encore relever que l'un des avantages du système proposé, est qu'il est auto-équilibré. En effet, tout couple induit par la transmission d'énergie au niveau de la chaine cinématique qui est reliée à la source d'énergie, induit un contre-couple au niveau de l'autre chaine cinématique. Ainsi, si la cage devait être dans une position verticale selon l'axe B-B, dans laquelle le contrepoids ne pourrait équilibrer la cage, l'auto-équilibrage permet d'éviter que la cage se mette à tourner autour de l'axe B-B. La présente description n'a été donnée qu'à titre d'illustration de l'invention. Notamment, pour ce qui concerne les renvois des chaines cinématiques, on pourrait très bien envisager de relier directement les roues 76a et 176a, d'une part, et les roues 76b et 176b, d'autre part, ou au contraire d'augmenter le nombre de renvois.

## Revendications

1. Pièce d'horlogerie **caractérisée en ce qu'**elle comporte :
- un bâti portant une source d'énergie,
- une cage (50) comprenant un support (64) monté pivotant à l'intérieur de ladite cage (50) autour d'un premier axe par un premier système de pivotement (52) comprenant des premier et second arbres (54a, 54b) coaxiaux, ladite cage étant montée pivotante en référence au bâti autour d'un deuxième axe sensiblement perpendiculaire au premier par un deuxième système de pivotement (152)comprenant des premier et second arbres (154a, 154b) coaxiaux,
- un échappement agencé sur ledit support (64) et dont des mobiles (242, 244) sont agencés mobiles en rotation autour d'un axe commun,
dans laquelle une première roue (76a) portée par le premier arbre (54a) du premier système de pivotement (52) forme un premier train d'engrenages avec une seconde roue (176a) portée par le premier arbre (154a) du second système de pivotement (152), et
une première roue (76b) portée par le second arbre (54b) du premier système de pivotement (52) forme un second train d'engrenages avec une seconde roue (176b) portée par le premier (154a) ou le second (154b) arbre du second système de pivotement (152),
et dans laquelle :
- une des roues (176a, 176b) portée par le second système de pivotement est reliée cinématiquement à la source d'énergie, et l'autre roue portée par ce système de pivotement est fixe par rapport au bâti,
- et les deux roues portées par le premier système de pivotement sont reliées cinématiquement avec un mobile d'entrée (202a, 202b) d'un différentiel (200) agencé pour transmettre par un mobile de sortie (208) la moyenne des rotations reçues à ses entrées, ledit mobile de sortie (208) étant reliée cinématiquement à l'échappement,
- les mobiles d'entrée et de sortie du différentiel (200) étant disposés mobiles autour d'un axe de rotation parallèle à l'axe de rotation des mobiles d'échappement.

2. Pièce d'horlogerie selon la revendication 1, **caractérisée en ce que** les rapports d'entraînement du premier train d'engrenages et du second train d'engrenages sont identiques.

3. Pièce d'horlogerie selon l'une des revendications 1 et 2, **caractérisée en ce que** la seconde roue (176b) du second train d'engrenages est portée par le second arbre (154b) du deuxième système de pivotement (152).

4. Pièce d'horlogerie selon l'une des revendications 1 et 2, **caractérisée en ce que** la seconde roue (176b) est portée par le premier arbre (154a) du deuxième système de pivotement (152).

5. Pièce d'horlogerie selon l'une des revendications précédentes, **caractérisée en ce que** les arbres (54a, 54b) du premier système de pivotement (52) comportent, en outre, un pignon (78a, 78b) en prise avec une entrée du différentiel.

6. Pièce d'horlogerie selon l'une des revendications précédentes, **caractérisée en ce que** l'une des roues (176a, 176b) du deuxième système de pivotement est reliée cinématiquement à la source d'énergie.

7. Pièce d'horlogerie selon la revendication 6, **caractérisée en ce que** la roue du deuxième système de pivotement qui n'est pas reliée cinématiquement à la source d'énergie comprend un système de blocage (50) en référence au bâti.

8. Pièce d'horlogerie selon l'une des revendications 5 à 7, **caractérisée en ce que** ledit mobile d'entrée du différentiel comporte une première entrée (202a) et une deuxième entrée (202b) du différentiel respectivement solidaires d'une première roue solaire (204a) et d'une deuxième roue solaire (204b), engrenant respectivement avec un premier satellite (206a) et avec un deuxième satellite (206b), lesdits satellites étant montés pivotant sur un porte-satellites (208) et engrenant l'un avec l'autre, ledit porte-satellites (208) étant coaxial auxdites roues solaires et définissant la sortie du différentiel.

9. Pièce d'horlogerie selon la revendication 8, **caractérisée en ce que** le porte-satellites (208) est relié cinématiquement à l'échappement, au moyen d'une tige (240), munie d'une part d'un pignon d'échappement (242) relié cinématiquement avec le porte-satellites (208) et recevant, d'autre part, la roue d'échappement (244).

10. Pièce d'horlogerie selon la revendication 9, **caractérisée en ce que** ladite tige traverse le support (64), de sorte qu'un organe réglant (246) et une ancre (248) de l'échappement sont disposés à la périphérie de la cage.

11. Pièce d'horlogerie selon l'une des revendications précédentes, **caractérisée en ce que** le premier train d'engrenages et le second train d'engrenages comportent en outre un renvoi (80a, 80b) monté sur la cage (50), ledit renvoi étant disposé sensiblement à 45° en référence aux roues (76a, 76b et 176ab, 176b), respectivement du premier système de pivotement (52) et du deuxième système de pivotement (152).

12. Pièce d'horlogerie selon la revendication 11, **caractérisée en ce que** ledit renvoi (80a, 80b) comporte une denture de type conique, les roues (76a, 76b et 176ab, 176b) respectivement du premier système de pivotement (52) et du deuxième système de pivotement présentant des dentures droites.

13. Pièce d'horlogerie selon l'une des revendications 9 et 10, **caractérisée en ce que** les roues (76a, 76b et 176a, 176b) du premier système de pivotement (52) et du deuxième système de pivotement (152) et les renvois (80a, 80b) comportent le même nombre de dents.

14. Pièce d'horlogerie selon l'une des revendications précédentes, **caractérisée en ce que** l'une des entrées du différentiel (200) et le porte-satellites (208) sont pivotés directement sur le support (64).

15. Pièce d'horlogerie selon l'une des revendications précédentes, **caractérisée en ce que** l'échappement est à angle.

16. Pièce d'horlogerie selon l'une des revendications précédentes, **caractérisée en ce que** le premier système de pivotement (52) et le deuxième système de pivotement coopèrent avec une seule cage (50).

17. Pièce d'horlogerie selon l'une des revendications précédentes, **caractérisée en ce qu'**elle est agencée de manière à ce que tout couple induit par la transmission d'énergie au niveau du train d'engrenages qui est relié à la source d'énergie, induit un contre-couple au niveau de l'autre train d'engrenages.

## Patentansprüche

1. Zeitmessgerät, **dadurch gekennzeichnet, dass** es Folgendes umfasst:
- ein Gestell mit einer Energiequelle,
- einen Käfig (50) mit einer Halterung (64), die im Innern des besagten Käfigs (50) über ein erstes Drehsystem (52) mit einer ersten und einer zweiten koaxialen Welle (54a, 54b) drehbar um eine erste Achse montiert ist, wobei besagter Käfig in Bezug auf das Gestell über ein zweites Drehsystem (152) mit einer ersten und einer zweiten koaxialen Welle (154a, 154b) um eine zweite, im Wesentlichen senkrecht zur ersten Achse verlaufende Achse drehbar montiert ist.
- eine auf besagter Halterung (64) angeordnete Hemmung, deren bewegliche Teile (242, 244) um eine gemeinsame Achse drehbar angeordnet sind,
in welchem ein erstes, von der ersten Welle (54a) des erstes Drehsystems (52) getragenes Rad (76a) ein erstes Räderwerk mit einem zweiten, von der ersten Welle (154a) des zweiten Drehsystems (152) getragenen Rad (76a) bildet, und ein erstes, von der zweiten Welle (154b) des ersten Drehsystems (52) getragenes Rad (76b) ein zweites Räderwerk mit einem zweiten, von der ersten (154a) oder zweiten (154b) Welle getragenen Rad (176b) des zweiten Drehsystems (152) bildet,
und in dem:
- eines der vom zweiten Drehsystem getragenen Räder (176a, 176b) kinetisch mit der Energiequelle verbunden ist, und das andere, von diesem Drehsystem getragene Rad in Bezug auf das Gestell befestigt ist,
- und die beiden vom ersten Drehsystem getragenen Räder kinetisch mit einem beweglichen Eingangselement (202a, 202b) eines Ausgleichsgetriebes (200) verbunden sind, das so angeordnet ist, dass es über ein bewegliches Ausgangselement (208) das Mittel der an seinen Eingängen aufgenommenen Umdrehungen überträgt, wobei besagtes mobiles Ausgangselement (208) kinematisch mit der Hemmung verbunden ist,
- wobei die beweglichen Eingangs- und Ausgangselemente des Ausgleichsgetriebes (200) beweglich um einer Drehachse parallel zur Drehachse der beweglichen Elemente der Hemmung angeordnet sind.

2. Zeitmessgerät nach Anspruch 1, **dadurch gekennzeichnet, dass** die Übersetzungen dem ersten Räderwerk und dem zweiten Räderwerk identisch sind.

3. Zeitmessgerät nach einem der Ansprüche 1 und 2, **dadurch gekennzeichnet, dass** das zweite Rad (176b) dem zweiten Räderwerk von der zweiten Welle (154b) des zweiten Drehsystems (152) getragen wird.

4. Zeitmessgerät nach einem der Ansprüche 1 und 2, **dadurch gekennzeichnet, dass** das zweite Rad (176b) von der ersten Welle (154a) des zweiten Drehsystems (152) getragen wird.

5. Zeitmessgerät nach einem der vorhergehenden Ansprüche, **dadurch gekennzeichnet, dass** die Wellen (54a, 54b) des ersten Drehsystems (52) des Weiteren ein Zahnrad (78a, 78b) umfassen, das in einen Eingang des Ausgleichsgetriebes eingreift.

6. Zeitmessgerät nach einem der vorhergehenden Ansprüche, **dadurch gekennzeichnet, dass** eines der Räder (176a, 176b) des zweiten Drehsystems kinematisch mit der Energiequelle verbunden ist.

7. Zeitmessgerät nach Anspruch 6, **dadurch gekennzeichnet, dass** das Rad des zweiten Drehsystems, welches nicht kinematisch mit der Energiequelle verbunden ist, ein Sperrsystem (50) in Bezug auf das Gestell umfasst.

8. Zeitmessgerät nach einem der Ansprüche 5 bis 7, **dadurch gekennzeichnet, dass** besagtes mobiles Eingangselement des Ausgleichsgetriebes einen ersten Eingang (202a) und einen zweiten Eingang (202b) des Ausgleichsgetriebes umfasst, die jeweils mit einem ersten Sonnenrad (204a) und einem zweiten Sonnenrad (204b) verbunden sind, und jeweils in ein erstes Planetenrad (206a) und ein zweites Planetenrad (206b) eingreifen, wobei besagte Planetenräder drehbar um einen Planetenradträger (208) montiert sind und ineinander eingreifen, wobei besagter Planetenradträger (208) koaxial zu besagten Sonnenrädern ist und den Ausgang des Ausgleichsgetriebes abgrenzt.

9. Zeitmessgerät nach Anspruch 8, **dadurch gekennzeichnet, dass** der Planetenradträger (208) kinematisch mit der Hemmung verbunden ist über einen Stab (240), der zum einen mit einem Zahnrad der Hemmung (242), welches kinematisch mit dem Planetenradträger (208) verbunden ist, versehen ist und zum anderen das Hemmungsrad (244) aufnimmt.

10. Zeitmessgerät nach Anspruch 9, **dadurch gekennzeichnet, dass** besagter Stab durch die Halterung (64) führt, sodass ein regulierendes Element (246) und ein Anker (248) der Hemmung am Rand des Käfigs angeordnet sind.

11. Zeitmessgerät nach einem der vorhergehenden Ansprüche, **dadurch gekennzeichnet, dass** das erste Räderwerk und das zweite Räderwerk des Weiteren eine Umlenkung (80a, 80b) aufweisen, die auf den Käfig (50) montiert ist, wobei besagte Umlenkung im Wesentlichen in einem Winkel von 45° zu den Rädern (76a, 76b und 176ab, 176b) jeweils des ersten Drehsystems (52) und des zweiten Drehsystems (152) steht.

12. Zeitmessgerät nach Anspruch 11, **dadurch gekennzeichnet, dass** besagte Umlenkung (80a, 80b) eine konische Zahnung umfasst, wobei die Räder (76a, 76b und 176ab, 176b) des ersten Drehsystems (52) und des zweiten Drehsystems gerade Zahnungen aufweisen.

13. Zeitmessgerät nach einem der Ansprüche 9 und 10, **dadurch gekennzeichnet, dass** die Räder (76a, 76b und 176a, 176b) des ersten Drehsystems (52) und des zweiten Drehsystems (152) und die Umlenkungen (80a, 80b) die gleiche Anzahl von Zähnen umfassen.

14. Zeitmessgerät nach einem der vorhergehenden Ansprüche, **dadurch gekennzeichnet, dass** einer der Eingänge des Ausgleichsgetriebes (200) und der Planetenradträger (208) direkt auf der Halterung (64) gedreht werden.

15. Zeitmessgerät nach einem der vorhergehenden Ansprüche, **dadurch gekennzeichnet, dass** die Hemmung ein Winkel ist.

16. Zeitmessgerät nach einem der vorhergehenden Ansprüche, **dadurch gekennzeichnet, dass** das erste Drehsystem (52) und das zweite Drehsystem mit einem einzigen Käfig (50) zusammenwirken.

17. Zeitmessgerät nach einem der vorhergehenden Ansprüche, **dadurch gekennzeichnet, dass** es so angeordnet ist, dass das durch die Energieübertragung an dem mit der Energiequelle verbundenen Räderwerk induzierte Moment ein Gegenmoment an dem anderen Räderwerk induziert.

## Claims

1. A timepiece, **characterized in that** it comprises:
- a frame supporting an energy source,
- a carriage (50) comprising a support (64) being pivotably mounted inside said carriage (50) about a first axis of a first pivoting system (52) comprising first and second (54a, 54b) coaxial arbors, said carriage being pivotably mounted in reference to the frame about a second axis substantially perpendicular to the first axis by means of a second pivoting system (152) comprising first and second coaxial arbors (154a, 154b),
- an escapement arranged on said support (64) and comprising wheels (242, 244) rotatably arranged about a common axis,
wherein, a first wheel (76a) supported by the first arbor (54a) of the first pivoting system forms a first gear train with a second wheel supported by the first arbor (154a) of the second pivoting system (152), and a first wheel (76b) supported by the second arbor (54b) of the first pivoting system forms a second gear train with a second wheel (176b) supported by the first (154a) or the second (154b) arbor of the second pivoting system (152), and
wherein:
- one of the wheels (176a, 176b) supported by the second pivoting system is kinematically connected to the energy source, and the other wheel supported by that pivoting system is stationary relative to the frame,
- and both wheels supported by the first pivoting system are kinematically connected with an input wheel (202a, 202b) of a differential gear (200) arranged to transmit, at an output wheel (208), the average of the rotations received at its inputs, said output wheel (208) being kinematically connected to the escapement,
- the input and output wheels of the differential gear (200) being pivotably arranged about an axis of rotation that is parallel to the axis of rotation of the escapement wheels.

2. Timepiece according to claim 1, **characterized in that** the drive ratios of the first gear train and the second gear train are identical.

3. Timepiece according to claim 1 et 2, **characterized in that** the second wheel (176b) of the second gear train is supported by the second arbor (154b) of the second pivoting system (152).

4. Timepiece according to claim 1 et 2, **characterized in that** the second wheel (176b) of the second gear train is supported by the first arbor (154a) of the second pivoting system (152).

5. Timepiece according to one of the preceding claims, **characterized in that** the arbors (54a, 54b) of the first pivoting system (52) further comprise a pinion (78a, 78b) engaged with an input of the differential.

6. Timepiece to one of the preceding claims, **characterized in that** one of the wheels (176a, 176b) of the second pivoting system is kinematically connected to the energy source.

7. Timepiece according to claim 6, **characterized in that** the wheel of the second pivoting system that is not kinematically connected to the energy source comprises a blocking system (50) in reference to the frame.

8. Timepiece according to any of claims 5 to 7, **characterized in that** said input wheel of the differential gear comprises a first input (202a) and a second input (202b) of the differential gear respectively secured to a first sun wheel (204a) and a second sun wheel (204b), respectively meshing with a first satellite (206a) and with a second satellite (206b), said satellites being pivotably mounted on a satellites carrier (208) and meshing with each other, said satellites carrier (208) being coaxial with said sun wheels and defining the output of the differential.

9. Timepiece according to claim 8, **characterized in that** the satellites carrier (208) is kinematically connected to the escapement, using a shaft (240), provided on the one hand with an escapement pinion (242) kinematically connected with the satellites carrier (208), and on the other hand receiving the escapement wheel (244).

10. Timepiece according to claim 9, **characterized in that** said shaft crosses through the support (64), such that a regulating organ (246) and pallets (248) of the escapement are positioned at the periphery of the carriage.

11. Timepiece according to one of the preceding claims, **characterized in that** the first gear train and the second gear train further include an intermediate wheel (80a, 80b) mounted on the carriage (50), said intermediate wheel being positioned substantially at 45° relative to the wheels (76a, 76b and 176a, 176b) of the first pivoting system (52) and the second pivoting system (152), respectively.

12. Timepiece according to claim 11, **characterized in that** said intermediate wheel (80a, 80b) comprises a conical-type toothing, the wheels (76a, 76b and 176a, 176b) of the first pivoting system (52) and the second pivoting system, respectively, having straight teeth.

13. Timepiece according to one of claims 9 and 10, **characterized in that** the wheels (76a, 76b and 176a, 176b) of the first pivoting system (52) and the second pivoting system (152) and the intermediate wheels (80a, 80b) include the same number of teeth.

14. Timepiece according to one of the preceding claims, **characterized in that** one of the inputs of the differential gear (200) and the satellites carrier (208) are pivoted directly on the support (64).

15. Timepiece according to one of the preceding claims, **characterized in that** the escapement is an angle escapement.

16. Timepiece according to one of the preceding claims, **characterized in that** the first pivoting system (52) and the second pivoting system (152) cooperate with a single carriage (50).

17. Timepiece according to one of the preceding claims, **characterized in that** it is arranged such that any torque induced by the transmission of energy at a gear train that is connected to the energy source induces a counter-torque at the other gear train.
